# FASCICULE DE BREVET EUROPEEN

(11) **EP 3 581 728 B1**
(45) Date de publication et mention de la délivrance du brevet: **06.01.2021**
(21) Numéro de dépôt: 19179483.3
(22) Date de dépôt: 11.06.2019
(51) Int. Cl.: E04B 9/24, E04B 9/00, E04B 9/04

(54) **PANNEAU AMOVIBLE ET PLAFOND SUSPENDU INTEGRANT UN TEL PANNEAU AMOVIBLE**
ABNEHMBARES PANEEL UND ABGEHÄNGTE DECKE, IN DIE EIN SOLCHES ABNEHMBARES PANEEL INTEGRIERT IST
REMOVABLE PANEL AND SUSPENDED CEILING INCLUDING SUCH A REMOVABLE PANEL

(30) Priorité: 13.06.2018 FR 1855146
(43) Date de publication de la demande: 18.12.2019
(73) Titulaire: TEXAA, 33170 Gradignan (FR)
(72) Inventeur: MARTIN, Guillaume, 38110 ROCHETOIRIN (FR); LAGARDERE, Yannick, 33550 LESTIAC SUR GARONNE (FR); LOMBARD, Charles, 33000 BORDEAUX (FR)
(74) Mandataire: Ipside

(56) Documents cités:
- EP-A- 3 293 320
- DE-A1- 10 253 343

## Description

### DOMAINE DE L'INVENTION

L'invention appartient au domaine de l'architecture.

Plus particulièrement, l'invention appartient au domaine des plafonds suspendus.

### ETAT DE L'ART

Outre des considérations esthétiques, thermiques et/ou acoustiques, la mise en place d'un plafond suspendu permet de dissimuler notamment les conduites de ventilation et les chemins de câbles électriques par la création d'un vide technique, ou plénum.

Pour réaliser la maintenance de ces installations techniques, il est connu d'utiliser une trappe. La demande de brevet européen EP 0 976 887 par exemple décrit un système comportant une base et une contrebase disposées en sandwich de part et d'autre d'une trappe, et intégré à un faux-plafond suspendu. Les dimensions de la base sont suffisantes pour soutenir la trappe, tandis que les dimensions de la contrebase sont suffisamment importantes pour permettre de soulever et dégager la trappe afin de permettre l'accès au plénum à un opérateur chargé de la maintenance.

Un inconvénient d'un tel système est qu'il se détache visuellement du reste du faux-plafond, ce qui peut s'avérer gênant pour des faux-plafonds pour lesquels une uniformité est recherchée.

Le brevet américain US 8 056 294 décrit un plafond suspendu acoustique comportant une armature métallique destinée à recevoir des panneaux acoustiques. L'armature métallique présente ponctuellement un matériau résilient permettant d'insérer ou de retirer un panneau acoustique par déformation élastique dudit matériau résilient. Le maintien du panneau acoustique est assuré par le matériau résilient qui reprend sa forme initiale une fois le panneau mis en place.

Dans des formes de réalisation alternatives, le matériau résilient peut être mis en oeuvre sur les panneaux acoustiques.

Un inconvénient de ce système est que ce type d'installation est susceptible d'endommager le panneau acoustique lors de la mise en place ou du dégagement du panneau de l'armature métallique.

DE 102 53 343 A décrit un panneau amovible selon le préambule de la revendication 1.

### EXPOSE DE L'INVENTION

L'invention vise à résoudre les inconvénients de l'art antérieur.

Un panneau amovible selon l'invention comporte :
- un dormant comportant un cadre dormant métallique ;
- un ouvrant comportant un cadre ouvrant métallique apte à s'emboîter de manière réversible dans ledit dormant ;
- au moins un aimant permettant de maintenir ledit ouvrant emboîté dans ledit dormant ;
- au moins une élingue fixée audit dormant à une première extrémité et fixée de manière réversible audit ouvrant à une seconde extrémité ;
ledit panneau amovible comportant par ailleurs au moins un dispositif de sécurité apte à assurer la fixation de l'au moins une élingue à l'ouvrant, ledit dispositif de sécurité comportant :
- un corps d'un seul tenant comportant une partie de fixation et une partie de manipulation sensiblement plates formant sensiblement un angle de 90°, ladite partie de fixation étant fixée à l'ouvrant et présentant une rainure s'étendant perpendiculairement au plan de ladite partie de manipulation, des rivets étant disposés de part et d'autre de ladite rainure ;
- un bras fixé à une première extrémité au corps au moyen de l'un des rivets de sorte que ledit bras est apte à pivoter autour de l'axe dudit rivet pour passer d'une position ouverte dans laquelle une seconde extrémité dudit bras est libre à une position fermée dans laquelle l'autre rivet libre est engagé dans un trou de ladite seconde extrémité dudit bras ou inversement de ladite position fermée à ladite position ouverte.

Dans une forme de réalisation, le dispositif de sécurité comporte une portion préhensible permettant à un opérateur de saisir ledit dispositif de sécurité pour dégager l'ouvrant du dormant lorsque ledit ouvrant est emboîté dans ledit dormant.

Dans une forme de réalisation, la portion préhensible présente à une extrémité libre un moyen de saisie s'étendant globalement perpendiculairement au reste de ladite portion préhensible.

Dans une forme de réalisation, le dormant a une section en équerre.

L'invention concerne également un plafond suspendu comportant un ensemble de panneaux modulaires caractérisé en ce qu'il comporte au moins un panneau amovible selon l'invention.

Dans une forme de réalisation, le plafond suspendu est un plafond suspendu acoustique et les panneaux modulaires ainsi que l'au moins un panneau amovible sont du type :
- panneau filtre aéré composé d'une armature métallique habillée d'une housse textile ajourée tendue sur ladite armature ou ;
- panneau absorbant composé d'une armature métallique soutenant une ouate absorbante et un voile microporeux, l'ensemble étant habillé d'une housse textile.

Dans une forme de réalisation, les panneaux modulaires sont maintenus entre eux par des systèmes de jonction linéaire assurant une planéité dudit plafond suspendu.

### BREVE DESCRIPTION DES FIGURES

L'invention sera mieux comprise à la lecture de la description qui suit et à l'examen des figures qui l'accompagnent. Celles-ci ne sont présentées qu'à titre indicatif et nullement limitatif de l'invention.
La Figure 1 est une vue de dessous d'un plafond suspendu acoustique dans une configuration particulière. Le plafond suspendu acoustique présente des panneaux filtres et des panneaux absorbants.
La Figure 2 est une vue en perspective d'un plafond suspendu présentant un panneau amovible dont l'ouvrant est dégagé du dormant.
La Figure 3A est une vue en perspective d'un dormant d'un panneau amovible selon l'invention.
La Figure 3B est une vue en perspective d'un ouvrant d'un panneau amovible selon l'invention.
La Figure 3C est une vue en perspective du dormant et de l'ouvrant des Figures 3B et 3C.
La Figure 3D est une vue en coupe verticale du dormant et de l'ouvrant emboîtés et maintenus entre eux par les aimants.
La Figure 3E est une vue en coupe verticale des dormants et ouvrants de deux panneaux amovibles adjacents reliés entre eux par un système de jonction linéaire.
La Figure 3F est une vue en coupe verticale des dormants et ouvrants de deux panneaux adjacents reliés entre eux par un système de jonction linéaire, l'un des panneaux étant un panneau amovible et l'autre panneau n'étant pas amovible.
La Figure 4A est une vue en perspective d'un dispositif de sécurité selon l'invention en position ouverte ou déverrouillée.
La Figure 4B est une vue en perspective d'un dispositif de sécurité selon l'invention en position fermée ou verrouillée.
La Figure 4C est une vue en perspective d'un dispositif de sécurité selon l'invention, en position ouverte ou déverrouillée, dans un mode alternatif de réalisation.
La Figure 5 est une vue en perspective d'une partie d'un panneau amovible selon l'invention, intégré à un plafond suspendu, dont l'ouvrant est dégagé du dormant et un dispositif de sécurité est en position ouverte ou déverrouillée.
La Figure 5B est une vue en perspective d'une partie d'un panneau amovible selon l'invention, intégré à un plafond suspendu, dont l'ouvrant est dégagé du dormant et un dispositif de sécurité est en position fermée ou verrouillée.

### DESCRIPTION DETAILLEE

En référence à la figure 1, un plafond suspendu acoustique 1 est composé d'un ensemble de panneaux modulaires 10 se déclinant en panneaux filtres 10F et en panneaux absorbants 10A, respectivement nommés dans la suite de la description «filtres» et « absorbants ». Les panneaux modulaires 10 sont fixés entre eux par des systèmes de jonction linéaire 6, eux-mêmes fixés au plafond par un système de câbles 2, comme illustré sur la figure 2.

Les filtres 10F sont des panneaux acoustiques composés d'un cadre métallique habillé d'une housse textile 11 ajourée tendue sur ladite armature. Les filtres 10F permettent par exemple de tamiser une source lumineuse située dans un plénum situé entre le plafond suspendu 1 et un plafond d'une pièce dans laquelle est installé ledit plafond suspendu, ou encore de laisser circuler l'air d'un climatiseur.

Les absorbants 10A sont des éléments opaques destinés à la correction acoustique. Les absorbants 10A sont des panneaux composés d'un cadre métallique, d'une ouate absorbante et d'un voile microporeux, l'ensemble étant habillé d'une housse textile 11.

Selon l'invention, le plafond suspendu 1 comporte par ailleurs au moins un panneau amovible 10T comme illustré sur la figure 2. Le panneau amovible 10T présente également une fonction de filtre ou d'absorbant mais peut être partiellement dégagé du reste du plafond suspendu 1 pour permettre l'accès au plénum technique, comme il sera compris par la suite.

Chaque panneau amovible 10T est composé d'un dormant 100T et d'un ouvrant 101T, ledit ouvrant étant apte à s'emboîter dans ledit dormant de manière réversible, par le dessous dudit dormant de sorte que, lorsque l'ouvrant 101T est emboîté dans le dormant 100T, le panneau amovible 10T ne se distingue pas sensiblement des autres panneaux modulaires 10 composant le plafond suspendu 1.

En référence aux figures 3A et 3C, le dormant 100T se compose principalement d'un cadre métallique rectangulaire, dénommé par la suite « cadre dormant », ayant sensiblement les dimensions d'un autre panneau 10 du plafond suspendu 1, et comportant quatre profilés à section en équerre apte à recevoir l'ouvrant 101T. L'homme du métier comprendra à la lecture de la description que la forme du panneau amovible 10T n'est pas limitée à la forme rectangulaire mais peut être déclinée en diverses formes géométriques, en fonction notamment de la forme des autres panneaux du plafond suspendu 1 dans lequel il est destiné à être intégré.

Le dormant 100T est fixé aux autres panneaux 10 par le même système de jonction linéaire 6 que celui utilisé entre deux panneaux 10 quelconques.

En référence aux figures 3B et 3C, l'ouvrant 101T se compose principalement d'un cadre métallique, dénommé par la suite « cadre ouvrant » ayant sensiblement les dimensions d'un autre panneau 10 du plafond suspendu 1, et comportant quatre profilés à section carrée sur lesquels est destiné à être tendu le textile adapté au rôle que doit jouer le panneau, c'est-à-dire filtre ou absorbant.

Bien que les sections des profilés des cadres dormant et ouvrant décrites précédemment soient celles d'un mode préféré de réalisation, l'homme du métier comprendra qu'elles ne sont pas limitées à celles-ci. A titre d'exemple, le cadre ouvrant pourrait aussi présenter la forme d'un profilé en C.

L'ouvrant 101T est équipé d'un ensemble d'aimants 3 sur une face supérieure 1010 formée par une face supérieure de l'ensemble des profilés du cadre ouvrant. Sur la figure 3B, les aimants 3 sont répartis sur deux profilés parallèles du cadre métallique, deux desdits aimants étant placés sur un premier profilé et deux autres aimants étant placés en vis-à-vis sur le profilé parallèle. De cette manière, lorsque l'ouvrant 101T est emboîté dans le dormant 100T, les aimants permettent le maintien dudit ouvrant dans ledit dormant par le biais d'une force magnétique exercée par les aimants 3 sur les cadres métalliques de l'ouvrant et du dormant. Une répartition symétrique des aimants tel qu'illustré permet un meilleur maintien de l'ouvrant 101T, toutefois l'homme du métier comprendra que le nombre d'aimants et leur configuration ne sont pas limités à l'exemple illustré.

En référence à la figure 3D, le textile 11 du panneau amovible 10T, représenté en trait appuyé, est fixé à la face supérieure 1010 de l'ouvrant 101T et à une face extérieure 1011 dudit ouvrant sensiblement perpendiculaire à ladite face supérieure, et ledit textile n'est tendu qu'au niveau d'une partie inférieure de l'ouvrant 101T, laissant une partie supérieure dudit ouvrant libre afin que le cadre ouvrant puisse s'emboîter dans le cadre dormant.

Les notions de « partie inférieure » et « partie supérieure » s'entendent ici en se référant à la position du panneau une fois intégré au plafond suspendu.

Une telle configuration de l'ouvrant 101T et du textile permet d'utiliser un cadre métallique de dormant 100T dont deux sections de profilés sont représentées sur la figure 3D. Les sections représentées ont une forme d'équerre dont une branche verticale 1000 est placée à l'intérieur du cadre de l'ouvrant 101T.

En référence à la figure 3E, deux dormants 100T de deux panneaux amovibles 10T adjacents ont deux branches horizontales 1001 du cadre métallique en vis-à-vis. Ceci présente deux avantages :
- d'une part, l'écart entre les panneaux est mieux maîtrisé car, les parties verticales des profilés du cadre dormant n'interfèrent pas, du fait de leur épaisseur, dans le réglage de la distance entre les panneaux, ce qui permet plus de liberté dans l'ajustement de l'écart entre les panneaux ;
- d'autre part, les dormants ne sont pas visibles entre les panneaux par un individu évoluant dans la pièce comportant le plafond suspendu.

Bien que la figure 3E représente deux panneaux amovibles 10T, ces considérations sont également valables pour deux panneaux adjacents non amovibles ou un panneau amovible 10T adjacent à un panneau non amovible.

A titre d'exemple, la figure 3F illustre une vue en coupe verticale de deux panneaux adjacents, celui de gauche étant un panneau amovible 10T, et celui de droite un panneau filtre 10F non amovible. Dans cette configuration, il apparaît que la configuration du profilé en équerre du cadre dormant du panneau amovible permet de maîtriser l'écart entre les deux panneaux puisque la branche verticale 1000 du profilé n'interfère pas dans la gestion de cet écart. Par ailleurs, il apparaît sur la figure 3F que les panneaux non amovibles peuvent être recouverts entièrement de textile sans empêcher la mise en œuvre de l'invention.

Le dormant 100T et l'ouvrant 101T sont également liés entre eux par un ensemble d'élingues 4. Sur les exemples de réalisation de l'invention illustrés sur les figures, quatre élingues 4 sont destinées à relier le dormant 100T et l'ouvrant 101T. Les élingues 4 sont fixées au dormant 100T et à l'ouvrant 101T de sorte à limiter la chute du panneau amovible 10T lorsque celui-ci n'est pas maintenu emboîté dans le dormant 100T.

Un ensemble de dispositifs de sécurité 5 est également disposé sur l'ouvrant 101T.

En référence aux figures 4A et 4B, un dispositif de sécurité 5 selon l'invention comporte un corps 50 et un bras 51. Le corps 50 est une pièce métallique d'un seul tenant, dont une partie de fixation 52 forme avec une partie de manipulation 53 un angle d'environ 90°. La partie de fixation 52 est sensiblement plate et présente une rainure 54 selon un axe sensiblement perpendiculaire au plan de la partie de manipulation 53. Des rivets 55A, 55B sont disposés de part et d'autre de ladite rainure, en particulier, l'un des rivets 55A permet de fixer de manière permanente le bras 51 au corps 50 par une première extrémité dudit bras, de sorte que le bras 51 est ensuite apte à pivoter autour de l'axe dudit rivet par une action manuelle. Le dispositif de sécurité 5 peut ainsi passer d'une position ouverte (ou non verrouillée) illustrée sur la figure 4A à une position fermée (ou verrouillée) illustrée sur la figure 4B, dans laquelle le rivet 55B libre est engagé dans un trou 56 du bras 51 pour bloquer le mouvement dudit bras. Inversement, le dispositif de sécurité 5 peut être passé d'une position fermée (ou verrouillée) à une position ouverte (ou déverrouillée) par désengagement du bras 51 du rivet 55B libre.

En référence à la figure 3B, quatre dispositifs de sécurité 5 sont répartis en vis-à-vis sur les deux profils parallèles de l'ouvrant 101T ne comportant pas d'aimant. La partie de fixation 52 est posée et fixée à plat sur la face supérieure 1010 du cadre métallique de l'ouvrant 101T et la partie de manipulation 53 est à plat sur la face extérieure 1011 dudit cadre métallique. Les dimensions du dispositif de sécurité 5 sont telles que ledit dispositif épouse sensiblement la forme du cadre métallique.

La dimension de la partie de manipulation 53 est suffisamment importante pour que, lorsque l'ouvrant 101T est mis en place dans le dormant 100T, une portion préhensible 530 de la partie de manipulation 53 fasse saillie et soit ainsi visuellement repérable. Cette portion préhensible 530 est délimitée fictivement par des traits mixtes sur les figures 4A et 4B. Cette portion préhensible 530 permet de faciliter le dégagement de l'ouvrant 101T du dormant 100T.

Dans une forme de réalisation illustrée sur la figure 4C, la portion préhensible 530 présente à une extrémité libre un moyen de saisie 57. Dans l'exemple illustré, le moyen de saisie est un pli formant un angle sensiblement égal à 90° avec le reste de la portion préhensible 530, mais cet exemple n'est pas limitatif et d'autres moyens pourraient être considérés, par exemple un crochet. Dans tous les cas, le moyen de saisie 57 s'étend globalement dans une direction sensiblement parallèle à la partie de fixation 52, c'est-à-dire globalement perpendiculairement au reste de la portion préhensible 530.

Préférentiellement, le moyen de saisie 57 s'étend dans le même sens que la partie de fixation 52 par rapport à la partie de manipulation 53, afin d'éviter qu'un dispositif de sécurité 5 n'interfère avec un autre dispositif de sécurité 5, dans le cas où deux panneaux amovibles seraient installés côte à côte dans le plafond suspendu 1.

Dans une forme de réalisation, des trous sont réalisés dans la partie de manipulation 53, par exemple au niveau des tirets apparaissant sur les figures 4A et 4B, afin de fragiliser ladite partie de manipulation et permettre à un opérateur de détacher tout ou partie de la partie de manipulation 53 dans le cas de figure où il ne serait pas qu'elle se distingue du reste du plafond suspendu 1.

Comme illustré sur les figures 5A et 5B, lors de l'installation de l'ouvrant 101T, chaque élingue 4 fixée au préalable sur le dormant 100T installé dans le plafond suspendu 1 est insérée dans la rainure 54 d'un dispositif de sécurité 5 en position ouverte. L'élingue 4 est ensuite fixée de manière réversible à l'ouvrant 101T, puis le dispositif de sécurité 5 associé est verrouillé, c'est-à-dire placé en position fermée, afin d'empêcher la sortie de l'élingue 4 de la rainure 54.

De manière classique, l'élingue 4 comporte un câble, destiné à être glissé dans la rainure 54 du dispositif de sécurité 5, et un composant à chacune des extrémités dudit câble, par exemple un anneau ou un crochet, permettant la fixation de l'élingue au dormant 100T d'une part, et à l'ouvrant 101T d'autre part.

La sortie de l'élingue de la rainure 54 est empêchée d'une part par le bras 51 du dispositif de sécurité 5 placé en position fermée, et d'autre part par des dimensions du composant formant extrémité de l'élingue, lesquelles dimensions sont suffisamment importantes pour empêcher un passage dudit composant à travers ladite rainure.

Il convient de noter qu'une seule élingue est représentée sur les figures 5A et 5B.

L'ouvrant 101T est ensuite emboîté dans le dormant 100T, et maintenu dans ce dernier par les aimants. Les traits interrompus représentés sur le dormant, sur les figures 5A et 5B, illustrent une empreinte de chacun des aimants 3 sur le dormant 100T lorsqu'ils sont en contact avec ledit dormant. Une épaisseur des aimants 3 permet de créer, lorsque l'ouvrant est maintenu emboîté dans le dormant 100T, un espace entre le cadre du dormant 100T et le cadre de l'ouvrant 101T dans lequel les élingues 4 peuvent être placées, de sorte que ces élingues ne sont pas visibles par un individu situé sous le panneau 10.

Lorsqu'un opérateur souhaite dégager l'ouvrant 101T du dormant 100T, par exemple pour accéder au réseau de ventilation, il saisit les portions préhensibles 530 des dispositifs de sécurité 5 afin de pouvoir tirer sur ledit dispositif pour compenser l'effort magnétique des aimants 3 permettant le maintien de l'ouvrant 101T dans le dormant 100T.

Dans le cas où le dispositif de sécurité 5 présente un moyen de saisie 57 tel que décrit plus haut et illustré sur la figure 4C, ledit moyen de saisie facilite la préhension par l'opérateur, en particulier si l'opérateur a les mains grasses ou humides.

Lorsque l'ouvrant 101T est dégagé du dormant 100T, les dispositifs de sécurité 5 peuvent être déverrouillés pour détacher les élingues 4 dudit ouvrant, lequel peut alors être manipulé librement, et notamment déposé pour permettre l'accès au plénum.

Il convient de noter que, par sécurité, si le dispositif de sécurité 5 est en position ouverte, le bras 51 empêche l'emboîtement de l'ouvrant 101T dans le dormant 100T. Cette fonction est assurée par la forme en équerre du cadre métallique dudit dormant. En effet, comme cela peut être compris sur la figure 5A, si l'ouvrant 101T est installé alors qu'au moins un des dispositifs de sécurité 5 est en position ouverte, alors le bras 51 de l'au moins un des dispositifs 5 va venir en butée contre la branche verticale 1000 du dormant 100T, sensiblement verticale lorsque ledit dormant est installé dans le plafond suspendu 1, empêchant ainsi la mise en place dudit ouvrant.

## Revendications

1. Panneau amovible (10T) comportant
- un dormant (100T) comportant un cadre dormant métallique ;
- un ouvrant (101T) comportant un cadre ouvrant métallique apte à s'emboîter de manière réversible dans ledit dormant ;
- au moins un aimant (3) permettant de maintenir ledit ouvrant emboîté dans ledit dormant ;
- au moins une élingue (4) fixée audit dormant à une première extrémité et fixée de manière réversible audit ouvrant à une seconde extrémité ;
ledit panneau amovible étant **caractérisé en ce qu'**il comporte par ailleurs au moins un dispositif de sécurité (5) apte à assurer la fixation de l'au moins une élingue (4) à l'ouvrant (101T), ledit dispositif de sécurité comportant :
- un corps (50) d'un seul tenant comportant une partie de fixation (52) et une partie de manipulation (53) sensiblement plates formant sensiblement un angle de 90°, ladite partie de fixation étant fixée à l'ouvrant (101T) et présentant une rainure (54) s'étendant perpendiculairement au plan de ladite partie de manipulation, des rivets (55A, 55B) étant disposés de part et d'autre de ladite rainure ;
- un bras (51) fixé à une première extrémité au corps (50) au moyen de l'un des rivets (55A) de sorte que ledit bras est apte à pivoter autour de l'axe dudit rivet pour passer d'une position ouverte dans laquelle une seconde extrémité dudit bras est libre à une position fermée dans laquelle l'autre rivet (55B) libre est engagé dans un trou (56) de ladite seconde extrémité dudit bras ou inversement de ladite position fermée à ladite position ouverte.

2. Panneau selon la revendication 1 **caractérisé en ce que** le dispositif de sécurité (5) comporte une portion préhensible (530) permettant à un opérateur de saisir ledit dispositif de sécurité pour dégager l'ouvrant (101T) du dormant (100T) lorsque ledit ouvrant est emboîté dans ledit dormant.

3. Panneau selon la revendication 2 **caractérisé en ce que** la portion préhensible (530) présente à une extrémité libre un moyen de saisie (57) s'étendant globalement perpendiculairement au reste de ladite portion préhensible.

4. Panneau selon l'une quelconque des revendications précédentes **caractérisé en ce que** le dormant (100T) a une section en équerre.

5. Plafond suspendu (1) comportant un ensemble de panneaux modulaires (10) **caractérisé en ce qu'**il comporte au moins un panneau amovible (10T) selon l'une quelconque des revendications précédentes.

6. Plafond suspendu (1) selon la revendication 5 **caractérisé en ce que** ledit plafond suspendu est un plafond suspendu acoustique et **en ce que** les panneaux modulaires (10) ainsi que l'au moins un panneau amovible (10T) sont du type :
- panneau filtre (10F) aéré composé d'une armature métallique habillée d'une housse textile ajourée tendue sur ladite armature ou ;
- panneau absorbant (10A) composé d'une armature métallique soutenant une ouate absorbante et un voile microporeux, l'ensemble étant habillé d'une housse textile.

7. Plafond suspendu (1) selon la revendication 5 ou la revendication 6 **caractérisé en ce que** les panneaux modulaires (10) sont maintenus entre eux par des systèmes de jonction linéaire (6) assurant une planéité dudit plafond suspendu.

## Patentansprüche

1. Abnehmbares Paneel (10T), umfassend:
- eine Einfassung (100T), umfassend einen metallenen Einfassungsrahmen;
- einen Flügel (101T), umfassend einen metallenen Flügelrahmen, der fähig ist, sich reversibel in die Einfassung einzupassen;
- mindestens einen Magnet (3), der ermöglicht, den Flügel in der Einfassung eingepasst zu halten;
- mindestens ein Gehänge (4), das an der Einfassung an einem ersten Ende befestigt ist und an dem Flügel an einem zweiten Ende reversibel befestigt ist;
wobei das abnehmbare Paneel **dadurch gekennzeichnet ist, dass** es darüber hinaus mindestens eine Sicherheitsvorrichtung (5) umfasst, die fähig ist, die Befestigung des mindestens einen Gehänges (4) an dem Flügel (101T) zu sichern, wobei die Sicherheitsvorrichtung umfasst:
- einen einstückigen Körper (50), umfassend einen Befestigungsteil (52) und einen Hantierteil (53), die im Wesentlichen flach sind und im Wesentlichen einen Winkel von 90° bilden, wobei der Befestigungsteil an dem Flügel (101T) befestigt ist und eine Nut (54) aufweist, die sich senkrecht zu der Ebene des Hantierteils erstreckt, wobei Nieten (55A, 55B) beidseits der Nut angeordnet sind;
- einen Schenkel (51), der an einem ersten Ende an dem Körper (50) mittels einer der Nieten (55A) befestigt ist, sodass der Schenkel fähig ist, um die Achse der Niete zu schwenken, um von einer offenen Position, in der ein zweites Ende des Schenkels frei ist, in eine geschlossene Position überzugehen, in der die andere freie Niete (55B) in ein Loch (56) des zweiten Endes des Schenkels eingreift, oder umgekehrt von der geschlossenen Position in die offene Position.

2. Paneel nach Anspruch 1, **dadurch gekennzeichnet, dass** die Sicherheitsvorrichtung (5) einen Halteabschnitt (530) umfasst, der einem Bediener ermöglicht, die Sicherheitsvorrichtung zu ergreifen, um den Flügel (101T) von der Einfassung (100T) zu lösen, wenn der Flügel in der Einfassung eingepasst ist.

3. Paneel nach Anspruch 2, **dadurch gekennzeichnet, dass** der Halteabschnitt (530) an einem freien Ende ein Greifmittel (57) aufweist, das sich insgesamt senkrecht zu dem Rest des Halteabschnitts erstreckt.

4. Paneel nach einem der vorstehenden Ansprüche, **dadurch gekennzeichnet, dass** die Einfassung (100T) einen rechtwinkligen Querschnitt aufweist.

5. Abgehängte Decke (1), umfassend eine Einheit von modularen Paneelen (10), **dadurch gekennzeichnet, dass** sie mindestens ein abnehmbares Paneel (10T) nach einem der vorstehenden Ansprüche umfasst.

6. Abgehängte Decke (1) nach Anspruch 5, **dadurch gekennzeichnet, dass** die abgehängte Decke eine abgehängte Akustikdecke ist und dadurch, dass die modularen Paneele (10) sowie das mindestens eine abnehmbare Paneel (10T) folgender Art sind:
- belüftetes Filterpaneel (10F), bestehend aus einem Metallgerüst, das mit einem durchbrochenen Textilbezug, der auf dem Gerüst gespannt ist, verkleidet ist, oder;
- Absorberpaneel (10A), bestehend aus einem Metallgerüst, das eine absorbierende Watte und ein mikroporöses Tuch stützt, wobei die Einheit mit einem Textilbezug verkleidet ist.

7. Abgehängte Decke (1) nach Anspruch 5 oder Anspruch 6, **dadurch gekennzeichnet, dass** die modularen Paneele (10) durch Linearverbindungssysteme (6) zusammengehalten werden, die eine Ebenheit der abgehängten Decke sicherstellen.

## Claims

1. Removable panel (10T) comprising:
- a fixed section (100T) comprising a metal fixed section frame;
- an opening section (101T) comprising a metal opening section frame able to be reversibly nested in said fixed section;
- at least one magnet (3) that makes it possible to maintain said opening section nested in said fixed section;
- at least one sling (4) fastened to said fixed section at a first end and reversibly fastened to said opening section at a second end;
said removable panel being **characterised in that** it moreover comprises at least one safety device (5) able to ensure the fastening of the at least one sling (4) to the opening section (101T), said safety device comprising:
- a body (50) of a single piece comprising a fastening portion (52) and a handling portion (53) that are substantially flat substantially forming an angle of 90°, said fastening portion being fastened to the opening section (101T) and having a groove (54) that extends perpendicularly to the plane of said handling portion, with rivets (55A, 55B) being arranged on either side of said groove;
- an arm (51) fastened at a first end to the body (50) by means of one of the rivets (55A) in such a way that said arm is able to pivot about the axis of said rivet in order to switch from an open position in which a second end of said arm is free to a closed position in which the other free rivet (55B) is engaged in a hole (56) of said second end of said arm or inversely from said closed position to said open position.

2. Panel according to claim 1 **characterised in that** the safety device (5) comprises a gripping portion (530) which allows an operator to grasp said safety device in order to release the opening section (101T) from the fixed section (100T) when said opening section is nested in said fixed section.

3. Panel according to claim 2 **characterised in that** the gripping portion (530) has at a free end a means for grasping (57) extending globally perpendicularly to the rest of said gripping portion.

4. Panel according to any preceding claim **characterised in that** the fixed section (100T) has a bracket section.

5. Suspended ceiling (1) comprising a set of modular panels (10) **characterised in that** it comprises at least one removable panel (10T) according to any preceding claim.

6. Suspended ceiling (1) according to claim 5 **characterised in that** said suspended ceiling is an acoustical suspended ceiling and **in that** the modular panels (10) as well as the at least one removable panel (10T) are of the type:
- aerated filter panel (10F) comprised of a metal armature covered with a perforated textile cover stretched over said armature or;
- absorbent panel (10A) comprised of a metal armature that supports an absorbent wadding and a microporous veil, the whole being covered with a textile cover.

7. Suspended ceiling (1) according to claim 5 or claim 6 **characterised in that** the modular panels (10) are maintained together by linear junction systems (6) that provide a flatness of said suspended ceiling.
